# EUROPÄISCHE PATENTSCHRIFT

(11) **EP 3 926 129 B1**
(45) Veröffentlichungstag und Bekanntmachung des Hinweises auf die Patenterteilung: **19.10.2022**
(21) Anmeldenummer: 21179445.8
(22) Anmeldetag: 15.06.2021
(51) Int. Cl.: E05B 37/02, E05B 71/00

(54) **KETTENSCHLOSS**
CHAIN LOCK
SERRURE À CHAÎNE

(30) Priorität: 15.06.2020 DE 102020115761
(43) Veröffentlichungstag der Anmeldung: 22.12.2021
(73) Patentinhaber: ABUS August Bremicker Söhne KG, 58300 Wetter-Volmarstein (DE)
(72) Erfinder:
(74) Vertreter: Manitz Finsterwald Patent- und Rechtsanwaltspartnerschaft mbB

(56) Entgegenhaltungen:
- DE-A1-102009 039 156
- DE-A1-102010 025 383
- DE-U1- 20 301 113
- DE-U1- 29 917 309
- DE-U1-202016 000 005

## Beschreibung

Die vorliegende Erfindung betrifft ein Kettenschloss mit einem Schlosskörper, der einen entlang einer Schlossachse ausgerichteten Kombinationsschließmechanismus aufweist, und mit einem Kloben, welcher einen in den Schlosskörper einführbaren Klobendorn aufweist und mittels des Kombinationsschließmechanismus wahlweise an dem Schlosskörper verriegelbar ist. Zudem weist der Schlosskörper ein Kettenanschlussteil auf, welches mit dem Kloben über eine Kette dauerhaft verbunden ist, wobei das Kettenanschlussteil und der Kloben im Verriegelungszustand des Klobens koaxial zueinander ausgerichtet sind.

Derartige Kettenschlösser können beispielsweise dazu dienen, Zweiräder, insbesondere Fahrräder, gegen einen Diebstahl bzw. ein unbefugtes Wegfahren zu sichern. Dazu kann die Kette derart um einen Abschnitt des Zweirads, beispielsweise einen Rahmenabschnitt, und einen ortsfesten Gegenstand, wie einen Fahrradständer, einen Zaun oder einen Laternenmast, geführt werden, dass die durch das Verriegeln des Klobens an dem Schlosskörper gebildete Schlaufe das Zweirad sicher an dem ortsfesten Gegenstand festlegt. Ferner kann ein Zweirad mittels eines Kettenschlosses gesichert werden, indem die Kette derart um einen Rahmenabschnitt und durch eines der Laufräder des Zweirads geführt wird, dass durch die von dem Kettenschloss gebildete Schlaufe ein Drehen des Laufrades blockiert und somit ein unbefugtes Wegfahren mit dem Zweirad verhindert wird. Um den Kloben an dem Schlosskörper zu verriegeln, kann mittels des Kombinationsschließmechanismus beispielsweise eine Zahlenfolge als ein Schließgeheimnis einstellbar sein, wobei der eingeführte Klobendorn durch Verstellen des Schließgeheimnisses in dem Schlosskörper gegen ein Entnehmen aus dem Schlosskörper gesperrt wird.

Aufgrund der Flexibilität der Kette und der leichten Anpassbarkeit der Form der gebildeten Schlaufe kann durch Kettenschlösser das Sichern von Zweirädern an einem ortsfesten Gegenstand in einer Vielzahl von Situationen ermöglicht werden. Indem das Kettenanschlussteil und der Kloben im Verriegelungszustand des Klobens koaxial zueinander ausgerichtet sind, können bei gegebener Kettenlänge große Umfänge umgriffen werden, ohne dass dies etwa durch einen Knick in der gebildeten Schlaufe erschwert oder verhindert wird. So kann ein Verbinden des Zweirades mit einem ortsfesten Gegenstand beispielsweise auch an Bäumen mit größerem Durchmesser erfolgen, wodurch das Zweirad gegen ein Entnehmen und Wegführen gesichert werden kann.

Derartige Kettenschlösser sind beispielsweise in DE 10 2009 039 156 A1 (jedoch mit Zylinderschloss und seitlich befestigtem Kettenende) und DE 10 2010 025 383 A1 (mit koaxialer Ausrichtung der beiden Enden, jedoch mit Zylinderschloss) gezeigt. Ein Permutationsschloss mit einem Kombinationsschließmechanismus ist aus DE 10 2010 013 400 A1 bekannt. Weiterhin ist aus DE 203 01 113 U1 ein Kettenschloss mit einem Schlosskörper bekannt, der ein erstes Verschlussteil, ein zweites Verschlussteil und einen entlang einer Schlossachse ausgerichteten Kombinationsschließmechanismus aufweist. Das Kettenschloss weist weiterhin einen Kloben auf, welcher einen in den Schlosskörper einführbaren Klobendorn aufweist und mittels des Kombinationsschließmechanismus wahlweise an dem Schlosskörper verriegelbar ist, wobei der Schlosskörper ein Kettenanschlussteil aufweist, welches mit dem Kloben über eine Kette dauerhaft verbunden ist. Das Kettenanschlussteil und der Kloben sind im verriegelten Zustand des Klobens koaxial zueinander ausgerichtet. Der Kombinationsschließmechanismus umfasst mehrere drehbare Codeeinstellringe, die zwischen dem ersten Verschlussteil und dem zweiten Verschlussteil des Schlosskörpers angeordnet sind. Der Schlosskörper umfasst weiterhin eine Gehäusehülse umfasst, und weist an einem dem Kettenanschlussteil zugeordneten ersten Ende wenigstens einen ersten Befestigungsstift zur Befestigung der Kette am Schlosskörper auf, und einen zweiten Befestigungsstift, welche das zweite Verschlussteil an der Gehäusehülse fixiert.

Während solche Kettenschlösser somit eine komfortable Möglichkeit zum Sichern von Zweirädern bieten, besteht grundsätzlich die Problematik, dass Kettenschlösser bei Aufbruchsversuchen verhältnismäßig hohen Zugbelastungen ausgesetzt sein können. Durch Ziehen an den dem Kloben bzw. dem Kettenanschlussteil zugewandten Enden der Kette können hohe Kräfte aufgebracht werden und auf den Schlosskörper übertragen werden, so dass eine stabile Ausbildung des Schlosskörpers erforderlich ist, um diesen Belastungen widerstehen und ein gewaltsames Herausreißen des Klobendorns und/oder des Kettenanschlussteils aus dem Schlosskörper verhindern zu können. Gleichsam kann jedoch die Ausbildung des Kettenschlosses mit einem Kombinationsschließmechanismus verhältnismäßig komplex strukturierte Bauteile zur Anordnung der Komponenten des Kombinationsschließmechanismus bedingen, wobei sich die Herstellung solcher komplexen Bauteile aus hinreichend stabilen Materialien unerwünscht kostenaufwendig gestalten kann.

Es ist daher eine Aufgabe der Erfindung, ein Kettenschloss der genannten Art zu schaffen, welches eine einfache und kostengünstige Herstellung ermöglicht sowie eine hohe Widerstandsfähigkeit gegenüber Aufbruchsversuchen bietet.

Diese Aufgabe wird gelöst durch ein Kettenschloss mit den Merkmalen des Anspruchs 1 und insbesondere dadurch, dass der Schlosskörper ein erstes Verschlussteil und ein zweites Verschlussteil aufweist, wobei der Kombinationsschließmechanismus mehrere drehbare Codeeinstellringe umfasst, die zwischen dem ersten Verschlussteil und dem zweiten Verschlussteil des Schlosskörpers angeordnet sind, und wobei der Schlosskörper eine Gehäusehülse umfasst, die ein Zugriffsfenster aufweist, über welches die Codeeinstellringe für ein händisches Verdrehen zugänglich sind. Der Schlosskörper weist an einem dem Kettenanschlussteil zugeordneten (insbesondere dem Kettenanschlussteil zugewandten) ersten Ende wenigstens einen ersten Befestigungsstift auf, der durch die Gehäusehülse hindurch in eine Ringnut des Kettenanschlussteils eingreift, so dass das Kettenanschlussteil an der Gehäusehülse drehbar gelagert ist. Der Schlosskörper weist an einem dem Kloben zugeordneten (insbesondere dem Kloben zugewandten) zweiten Ende wenigstens einen zweiten Befestigungsstift auf, der durch die Gehäusehülse hindurch in das zweite Verschlussteil des Schlosskörpers eingreift und das zweite Verschlussteil an der Gehäusehülse fixiert.

Die Codeeinstellringe können dazu dienen, durch Drehen um eine Drehachse, insbesondere um die Schlossachse oder um eine zu der Schlossachse parallele Drehachse, ein Schließgeheimnis wahlweise einzustellen oder zu verstellen, wobei der in den Schlosskörper eingeführte Klobendorn lediglich bei eingestelltem Schließgeheimnis aus dem Schlosskörper entnommen werden kann. Hingegen kann der Klobendorn sicher in dem Schlosskörper verriegelt sein, wenn an den Codeeinstellringen eine von dem Schließgeheimnis abweichende Kombination eingestellt ist. Beispielsweise können die Codeeinstellringe an ihren Außenseiten mehrere Zahlen aufweisen, so dass eine Zahlenkombination als Schließgeheimnis einstellbar sein kann. Alternativ oder zusätzlich dazu können beispielsweise Form- und/oder Farbkombinationen einstellbar sein.

Die Gehäusehülse kann zur Aufnahme des Kombinationsschließmechanismus und insbesondere der Codeeinstellringe dienen, so dass die Gehäusehülse die Codeeinstellringe umgeben und die innerhalb der Gehäusehülse angeordneten Codeeinstellringe vor Manipulationen oder einem externen Zugriff schützen kann. Das Zugriffsfenster kann dabei als eine Öffnung in der Gehäusehülse ausgebildet sein, durch welche die Codeeinstellringe für ein Drehen zugänglich sind und durch welches eine eingestellte Kombination sicht- und überprüfbar sein kann. Die Gehäusehülse kann dabei insbesondere aus einem stabilen Material gefertigt sein, um den in der Gehäusehülse aufgenommenen Kombinationsschließmechanismus zuverlässig gegenüber äußeren Krafteinwirkungen, beispielsweise im Zuge von Aufbruchsversuchen, schützen zu können. Die Gehäusehülse kann beispielsweise im Wesentlichen hohlzylindrisch sein. Jedoch sind generell auch andere Querschnittsformen möglich; wichtig ist die stabile Verbindung entlang der Schlossachse zwischen dem oder den ersten Befestigungsstift(en) und dem oder den zweiten Befestigungsstift(en).

Indem der wenigstens eine erste Befestigungsstift derart durch die Gehäusehülse hindurch in die Ringnut des Kettenanschlussteils eingreift, dass das Kettenanschlussteil an der Gehäusehülse drehbar gelagert ist, ist das Kettenanschlussteil über den wenigstens einen ersten Befestigungsstift mit der Gehäusehülse verbunden und zumindest nicht ausschließlich an dem ersten Verschlussteil befestigt. Das Kettenanschlussteil kann dabei insbesondere mittig zu dem ersten Verschlussteil ausgerichtet sein und sich entlang der Schlossachse von dem ersten Ende des Schlosskörpers weg erstrecken, so dass der wenigstens eine erste Befestigungsstift von radial außen durch die Gehäusehülse hindurch in die Ringnut des Kettenanschlussteils eingreifen kann. Auch das erste Verschlussteil kann dabei über den wenigstens einen ersten Befestigungsstift an der Gehäusehülse fixiert sein, wobei das erste Verschlussteil an dem ersten Ende des Schlosskörpers innerhalb der Gehäusehülse angeordnet sein und/oder die Gehäusehülse an dem ersten Ende des Schlosskörpers verschließen kann. Beispielsweise können die Gehäusehülse und das erste Verschlussteil zueinander fluchtende Befestigungsöffnungen aufweisen, durch welche der wenigstens eine erste Befestigungsstift hindurchgreift.

Das Kettenanschlussteil kann insbesondere koaxial zu der Schlossachse bzw. einer Drehachse der Codeeinstellringe angeordnet und um diese drehbar gelagert sein, so dass auch der Schlosskörper und die Gehäusehülse mit den Codeeinstellringen relativ zu dem Kettenanschlussteil und dem daran befestigten Ende der Kette um die Drehachse drehbar sein kann. Beispielsweise kann dadurch das Zugriffsfenster bei verriegeltem Klobendorn flexibel in ein Sichtfeld des Nutzers des Kettenschlosses gedreht werden, so dass der Nutzer eine Kombination mittels der Codeeinstellringe einstellen und überprüfen kann.

Das zweite, dem Kloben zugeordnete Ende des Schlosskörpers kann dem ersten Ende des Schlosskörpers bezüglich der Schlossachse insbesondere entgegengesetzt angeordnet sein. Entsprechend kann auch das zweite Verschlussteil dem ersten Verschlussteil bezüglich der Schlossachse entgegengesetzt angeordnet sein. Das zweite Verschlussteil kann an dem zweiten Ende des Schlosskörpers innerhalb der Gehäusehülse angeordnet sein, und der wenigstens eine zweite Befestigungsstift kann durch Befestigungsöffnungen der Gehäusehülse und des zweiten Verschlussteils hindurchgreifen, um das zweite Verschlussteil an der Gehäusehülse zu fixieren. Das erste Verschlussteil und das zweite Verschlussteil können die Gehäusehülse dabei an den beiden Enden des Schlosskörpers verschließen, wobei das zweite Verschlussteil jedoch eine Einführöffnung für den Klobendorn aufweisen kann.

Bei dem oder den ersten Befestigungsstift(en) und dem oder den zweiten Befestigungsstift(en) handelt es sich generell um längliche Befestigungselemente. Die Befestigungsstifte können zylindrisch ausgebildet sein. Die Befestigungsstifte können allerdings auch als Niete oder Schrauben ausgebildet sein. Die Befestigungsstifte können durch Kraftschluss und/oder durch Formschluss (etwa aufgrund eines plastischen Verformens) mit der jeweiligen Einbauumgebung (z.B. Gehäusehülse) verbunden sein.

Indem das Kettenanschlussteil somit über den wenigstens einen ersten Befestigungsstift mit der Gehäusehülse und die Gehäusehülse über den wenigstens einen zweiten Befestigungsstift mit dem zweiten Verschlussteil verbunden ist, können über das erste und/oder das zweite Ende des Schlosskörpers bzw. über das Kettenanschlussteil und/oder den Kloben aufgebrachte Zugkräfte an dem ersten Verschlussteil vorbei geleitet werden. Ein Kraftfluss führt dabei von dem schlosskörperseitigen Kettenanschlussteil über den wenigstens einen ersten Befestigungsstift, die Gehäusehülse und den wenigstens einen zweiten Befestigungsstift zu dem zweiten Verschlussteil, ohne dass das erste Verschlussteil durch die Zugkräfte wesentlich belastet wird. Das zweite Verschlussteil kann dabei insbesondere die Codeeinstellringe abstützen, an welchen der verriegelte Klobendorn angreifen kann. Auch umgekehrt kann ein Kraftfluss somit von dem Kloben über die Codeeinstellringe auf das zweite Verschlussteil und von diesem über den wenigstens einen zweiten Befestigungsstift, die Gehäusehülse und den wenigstens einen ersten Befestigungsstift zu dem Kettenanschlussteil führen, so dass das erste Verschlussteil unbelastet bleibt.

Dieses Leiten des Kraftflusses an dem ersten Verschlussteil vorbei kann es insbesondere ermöglichen bzw. vereinfache, das erste Verschlussteil mit der erforderlichen Formgebung zu versehen - beispielsweise um die Codeeinstellringe drehbar zu lagern -, da die erforderliche Zugstabilität durch die Gehäusehülse, die Befestigungsstifte und das zweite Verschlussteil gewährleistet werden kann. Dadurch kann das erste Verschlussteil beispielsweise problemlos, schnell und leicht reproduzierbar mit einer verhältnismäßig komplexen Form gefertigt werden, um insbesondere als ein Grundkörper des Schlosskörpers zum Anordnen des Kombinationsschließmechanismus bzw. Aufreihen der Codeeinstellringe fungieren zu können. Die Gehäusehülse und das zweite Verschlussteil können hingegen mit einfachen geometrischen Formen ausgebildet sein, so dass deren Fertigung aus stabilen Materialen mit geringem Aufwand erfolgen kann. Beispielsweise kann die Gehäusehülse hohlzylindrisch, die Codeeinstellringe teilweise umgebend, mit jeweiligen einander bezüglich der Schlossachse entgegengesetzten Öffnungen ausgebildet sein, durch welche der Kombinationsschließmechanismus einsetzbar sein kann. Das zweite Verschlussteil kann ferner einen Deckel für die Öffnung der Gehäusehülse an dem zweiten Ende des Schlosskörpers bilden, um die Codeeinstellringe in der Gehäusehülse zu fixieren, und somit eine ebenfalls einfache, auch aus stabilen Materialien problemlos zu fertigende Form aufweisen.

Weitere Ausführungsformen sind den abhängigen Ansprüchen, der Beschreibung sowie den Zeichnungen zu entnehmen.

Bei einigen Ausführungsformen kann die Gehäusehülse aus Stahl gefertigt sein. Alternativ oder zusätzlich kann die Gehäusehülse hohlzylindrisch sein. Dabei kann die Gehäusehülse insbesondere koaxial zu der Schlossachse und/oder zu einer Drehachse der Codeeinstellringe ausgerichtet sein.

Eine aus Stahl gefertigte Gehäusehülse kann eine zuverlässige Belastbarkeit des Kettenschlosses gegenüber Zugbelastungen gewährleisten, wobei axial bezüglich der Schlossachse wirkende Kräfte über den wenigstens einen ersten Befestigungsstift, den wenigstens einen zweiten Befestigungsstift und das zweite Verschlussteil auf die Gehäusehülse geleitet werden können. Eine hohlzylindrische Ausbildung der Gehäusehülse ermöglicht dabei eine einfache und dadurch kostengünstige Herstellung, wobei lediglich das Zugriffsfenster als Öffnung in die bei solchen Ausführungsformen rohrförmige Gehäusehülse eingebracht werden muss. Ferner kann eine solche hohlzylindrische Gehäusehülse eine einfache Montage des Kettenschlosses ermöglichen, indem der Kombinationsschließmechanismus bzw. die Codeeinstellringe durch eine jeweilige Öffnung der Gehäusehülse an dem ersten Ende und/oder dem zweiten Ende des Schlosskörpers in die Gehäusehülse, insbesondere passgenau, eingebracht werden können. Die Verschlussteile können dabei dazu dienen, die Gehäusehülse axial bezüglich der Schlossachse beidseitig zu verschließen und dadurch insbesondere den Kombinationsschließmechanismus axial festzulegen.

Das erste Verschlussteil des Schlosskörpers kann bei einigen Ausführungsformen aus Zinkdruckguss gefertigt sein. Insbesondere kann eine solche Herstellung des ersten Verschlussteils eine kostengünstige und schnelle Fertigung desselben auch bei einer verhältnismäßig komplexen Form ermöglichen, die durch das Verwenden von Gussformen präzise für eine hohe Stückzahl von Kettenschlössern reproduzierbar sein kann. Durch die Ausbildung des Kettenschlosses mit einer einfach geformten stabilen Gehäusehülse und einem die Gehäusehülse verschließenden, als Deckel wirkenden stabilen zweiten Verschlussteil zur Aufnahme von Zugbelastungen sowie einem aus Zinkdruckguss gefertigten ersten Verschlussteil können folglich sämtliche dieser Teile des Schlosskörpers schnell und kostengünstig hergestellt werden. Insbesondere kann ein aus Zinkdruckguss gefertigtes erstes Verschlussteil dabei mit einer Form ausgebildet werden, die beispielsweise ein Aufreihen und Lagern der Codeeinstellringe ermöglicht, um als ein Grundkörper des Schlosskörpers zu fungieren.

Bei einigen Ausführungsformen kann es vorgesehen sein, dass das erste Verschlussteil des Schlosskörpers einen Grundkörper bildet, der einen entlang der Schlossachse ausgerichteten Lagerfortsatz aufweist, an dem die Codeeinstellringe drehbar gelagert sind. Der Lagerfortsatz kann sich dabei insbesondere entlang der Schlossachse erstrecken und koaxial zu einer Drehachse der Codeeinstellringe ausgerichtet sein, die insbesondere koaxial zu dem Lagerfortsatz aneinandergereiht angeordnet sein können. Dabei kann der Lagerfortsatz insbesondere im Querschnitt kreisbogenförmig ausgebildet sein, so dass die Codeeinstellringe um den Lagerfortsatz drehbar sein können.

Die Ausbildung des ersten Verschlussteils als Grundkörper des Schlosskörpers kann insbesondere eine einfache Montage des Kettenschlosses und insbesondere des Kombinationsschließmechanismus ermöglichen. Dazu können die Codeeinstellringe sowie sonstige Komponenten des Kombinationsschließmechanismus beispielsweise zunächst an dem Lagerfortsatz des ersten Verschlussteils angeordnet und korrekt positioniert werden, woraufhin die auf dem Lagerfortsatz aufgereihten Codeeinstellringe gemeinsam mit dem ersten Verschlussteil in die Gehäusehülse eingeschoben werden können, wobei das erste Verschlussteil die Gehäusehülse im montierten Zustand an dem ersten Ende des Schlosskörpers verschließen kann. Daraufhin kann das Kettenanschlussteil über den durch die Gehäusehülse hindurchgeführten wenigstens einen ersten Befestigungsstift drehbar gelagert an dem ersten Verschlussteil fixiert werden, wobei durch den wenigstens einen ersten Befestigungsstift insbesondere auch das erste Verschlussteil an der Gehäusehülse fixiert werden kann.

Das zweite Verschlussteil kann, vor oder nach den vorstehend beschriebenen Schritten, über den wenigstens einen zweiten Befestigungsstift an der Gehäusehülse fixiert werden und dabei die Gehäusehülse als ein Deckel an dem zweiten Ende des Schlosskörpers verschließen. Ferner können die Codeeinstellringe durch das zweite Verschlussteil in Richtung des zweiten Endes des Schlosskörpers abgestützt und axial festgelegt sein. Das Zusammensetzen des Kombinationsschließmechanismus und insbesondere das korrekte Anordnen der Codeeinstellringe kann somit außerhalb der Gehäusehülse und ohne etwaige Platzbeschränkungen erfolgen, woraufhin zum Zusammensetzen des Kettenschlosses bzw. des Schlosskörpers lediglich ein Zusammenstecken bzw. Zusammenschieben der Verschlussteile in die Gehäusehülse sowie ein Fixieren der Verschlussteile und des Kettenanschlussteils mittels der jeweiligen Befestigungsstifte erforderlich ist.

Es kann vorgesehen sein, dass der Lagerfortsatz des ersten Verschlussteils des Schlosskörpers einen Kanal zum Einführen des Klobendorns bildet. Der Lagerfortsatz kann dabei beispielsweise die Form eines geschlitzten Hohlzylinders aufweisen, wobei der Klobendorn dazu ausgebildet sein kann, entlang der Schlossachse in den von dem Lagerfortsatz gebildeten Kanal eingeführt zu werden. Der Lagerfortsatz des ersten Verschlussteils kann eine sich entlang der Schlossachse erstreckende, insbesondere schlitzartige, Öffnung aufweisen, durch welche zumindest ein Abschnitt des eingeführten Klobendorns radial bezüglich einer Drehachse der Codeeinstellringe nach außen hindurchragen kann. Durch ein solches Herausragen zumindest eines Abschnitts des Klobendorns aus einem von dem Lagerfortsatz gebildeten Kanal kann ein Zusammenwirken dieses Abschnitts mit den um den Lagerfortsatz angeordneten Codeeinstellringen ermöglicht werden, um den Kloben an dem Schlosskörper verriegeln zu können. Beispielsweise kann der Klobendorn mehrere sich radial bezüglich einer Drehachse der Codeeinstellringe durch eine solche Öffnung des Lagerfortsatzes nach außen erstreckende Verriegelungserhebungen aufweisen, die bei nicht eingestelltem Schließgeheimnis durch jeweilige an einem Innenumfang der Codeeinstellringe ausgebildete Blockierstege hintergriffen werden können, um ein Herausziehen des Klobens bzw. des Klobendorns aus dem Schlosskörper zu verhindern.

Bei einigen Ausführungsformen kann der wenigstens eine erste Befestigungsstift durch die Gehäusehülse und durch das erste Verschlussteil des Schlosskörpers hindurch in die Ringnut des Kettenanschlussteils eingreifen. Das erste Verschlussteil kann dabei insbesondere innerhalb der Gehäusehülse angeordnet sein, so dass der erste Befestigungsstift von radial außen durch die Gehäusehülse hindurch in das erste Verschlussteil eingreifen kann. Der wenigstens eine erste Befestigungsstift kann somit zusätzlich zum Lagern des Kettenanschlussteils auch zum Fixieren des ersten Verschlussteils an der Gehäusehülse dienen, wobei über das Kettenanschlussteil übertragene Zugkräfte an dem ersten Verschlussteil vorbei auf die stabile Gehäusehülse geleitet werden können.

Bei einigen Ausführungsformen kann/können der oder die erste(n) Befestigungsstift(e) radial bezüglich der Schlossachse ausgerichtet sein (d.h. die Längsachse des Befestigungsstifts und die Schlossachse schneiden sich). Alternativ oder zusätzlich kann/können der oder die zweite(n) Befestigungsstift(e) radial bezüglich der Schlossachse ausgerichtet sein. Hierdurch wird für die sichere Abstützung des jeweiligen Befestigungsstifts in der Umgebung der Schlossachse weniger seitlicher Bauraum benötigt (insbesondere für das erste Verschlussteil oder das zweite Verschlussteil) als etwa bei einer tangentialen Ausrichtung des jeweiligen Befestigungsstifts relativ zu der Schlossachse (d.h. wenn die Längsachse des Befestigungsstifts und die Schlossachse sich kreuzen, ohne sich zu schneiden).

Bei einigen Ausführungsformen kann der Schlosskörper an dem ersten Ende zwei erste Befestigungsstifte aufweisen, die in die Ringnut des Kettenanschlussteils eingreifen, wobei die zwei ersten Befestigungsstifte koaxial zueinander ausgerichtet sein können. Insbesondere können die beiden ersten Befestigungsstifte durch die Gehäusehülse hindurch in die Ringnut des Kettenanschlussteils eingreifen und das Kettenanschlussteil drehbar an dem ersten Verschlussteil lagern. Über das Kettenanschlussteil aufgebrachte Zugkräfte können somit über beide ersten Befestigungsstifte an dem ersten Verschlussteil vorbei auf die Gehäusehülse geleitet werden, um die erforderliche Zugstabilität des Kettenschlosses gewährleisten zu können. Ferner können die ersten Befestigungsstifte durch die Gehäusehülse und das erste Verschlussteil des Schlosskörpers hindurch in die Ringnut des Kettenanschlussteils eingreifen, so dass auch das erste Verschlussteil durch die beiden ersten Befestigungsstifte beidseitig an der Gehäusehülse fixiert sein kann.

Indem die beiden ersten Befestigungsstifte koaxial bzw. diametral entgegengesetzt zueinander angeordnet sein können, kann das Kettenanschlussteil senkrecht zu der Schlossachse, abgesehen von einem geringfügigen Spiel, festgelegt an dem ersten Verschlussteil fixiert werden. Das Kettenanschlussteil kann dementsprechend insbesondere im Wesentlichen in einer zu der Schlossachse bzw. einer Drehachse der Codeeinstellringe senkrechten Ebene drehbar an dem ersten Verschlussteil gelagert sein. Das Festlegen des Kettenanschlussteils in dieser Ebene ermöglicht es dabei insbesondere auch, etwaige quer zu der Schlossachse angreifende Kräfte über die beiden ersten Befestigungsstifte auf die Gehäusehülse zu übertragen.

Bei einigen Ausführungsformen kann der Schlosskörper an dem ersten Ende auch mehr als zwei - beispielsweise drei oder vier - erste Befestigungsstifte aufweisen, insbesondere in einer regelmäßigen Winkelverteilung bezüglich der Schlossachse und/oder in einer radialen Ausrichtung bezüglich der Schlossachse.

Das zweite Verschlussteil des Schlosskörpers kann bei einigen Ausführungsformen eine Einführöffnung für den Klobendorn aufweisen. Alternativ oder zusätzlich dazu kann das zweite Verschlussteil des Schlosskörpers ringförmig ausgebildet sein. Das zweite Verschlussteil kann dabei die Gehäusehülse insbesondere an dem zweiten Ende des Schlosskörpers verschließen und als Deckel wirken, um den innerhalb der Gehäusehülse angeordneten Kombinationsschließmechanismus, insbesondere bei eingeführtem Klobendorn, vor äußeren Einflüssen schützen zu können. Insbesondere kann die Einführöffnung koaxial und/oder in Flucht zu einem von dem bereits erwähnten Lagerfortsatz des ersten Verschlussteils gebildeten Kanal zum Einführen des Klobendorns ausgebildet sein. Beispielsweise kann die Einführöffnung im Zentrum des zweiten Verschlussteils und/oder koaxial zu einer Drehachse der Codeeinstellringe bzw. der Schlossachse angeordnet sein.

Bei einigen Ausführungsformen kann das zweite Verschlussteil aus Stahl gefertigt sein. Ein bei einer Zugbelastung auftretender Kraftfluss kann von dem Kettenanschlussteil über den wenigstens einen ersten Befestigungsstift, die Gehäusehülse und den wenigstens einen zweiten Befestigungsstift zu dem zweiten Verschlussteil geführt werden, an welchem die Codeeinstellringe abgestützt sein können, auf die eine Zugbelastung durch den in den Schlosskörper eingeführten und verriegelten Klobendorn übertragen werden kann. Um die erforderliche Zugstabilität gewährleisten zu können, ist folglich eine stabile Ausbildung des zweiten Verschlussteils erforderlich, während das erste Verschlussteil grundsätzlich aus weniger stabilen und leichter zu formenden Materialien gefertigt sein kann. Durch eine Ausbildung des zweiten Verschlussteils aus Stahl kann die erforderliche Zugstabilität des Kettenschlosses erreicht werden, wobei die Fertigung des zweiten Verschlussteils aus einem solchen Material insbesondere bei einer einfachen ringförmigen Ausbildung des zweiten Verschlussteils mit lediglich einer Einführöffnung für den Klobendorn problemlos, schnell und dadurch kostengünstig erfolgen kann.

Bei einigen Ausführungsformen können das Kettenanschlussteil und/oder der Kloben (insbesondere ein weiteres Kettenanschlussteil des Klobens) eine jeweilige Öse aufweisen, die von einem jeweiligen Endglied der Kette durchgriffen wird.

Der Kloben kann bei einigen Ausführungsformen ein weiteres Kettenanschlussteil aufweisen, das an einem Befestigungsabschnitt des Klobens drehbar gelagert ist. Die Kette kann dabei an jeweiligen Enden fest mit dem Kettenanschlussteil des Schlosskörpers und dem weiteren Kettenanschlussteil des Klobens verbunden sein, wobei die Kette durch die drehbare Lagerung der Kettenanschlussteile relativ zu dem Schlosskörper verdrehbar sein kann. Umgekehrt sind dadurch, dass auch der Kloben ein drehbares Kettenanschlussteil aufweist, der Schlosskörper und insbesondere die Gehäusehülse mit den Codeeinstellringen an beiden Enden relativ zu der Kette verdrehbar. Dabei kann der Klobendorn und/oder der Befestigungsabschnitt des Klobens, der insbesondere einteilig mit dem Klobendorn ausgebildet sein kann, bei in den Schlosskörper eingeführtem Klobendorn drehfest mit dem ersten Verschlussteil und/oder dem zweiten Verschlussteil und über die Befestigungsstifte mit der Gehäusehülse verbunden sein, so dass auch der Klobendorn und der Befestigungsabschnitt durch die drehbare Lagerung des weiteren Kettenanschlussteils relativ zu der Kette verdrehbar sein können.

Indem der gesamte Schlosskörper bei eingeführtem Klobendorn relativ zu der Kette verdrehbar sein kann, kann eine besonders komfortable Bedienung des Kettenschlosses erreicht werden. Insbesondere kann der Klobendorn dabei zum Verriegeln in einer beliebigen Orientierung des Schlosskörpers in den Schlosskörper eingebracht werden, wobei der Schlosskörper daraufhin relativ zu der Kette verdreht werden kann, um ein Einsehen des Zugriffsfensters zum Verstellen einer Kombination mittels der Codeeinstellringe problemlos zu ermöglichen.

Bei einigen Ausführungsformen kann der Kloben wenigstens einen dritten Befestigungsstift aufweisen, der durch den Befestigungsabschnitt hindurch in eine Ringnut des weiteren Kettenanschlussteils eingreift, insbesondere in einer radialen Ausrichtung bezüglich der Klobenachse. Insbesondere kann durch den Eingriff des wenigstens einen dritten Befestigungsstifts in die Ringnut erreicht werden, dass das weitere Kettenanschlussteil an dem Befestigungsabschnitt des Klobens drehbar gelagert ist. Ferner kann es vorgesehen sein, dass der Kloben zwei dritte Befestigungsstifte aufweist, die koaxial zueinander ausgerichtet sind. Dadurch kann das weitere Kettenanschlussteil sicher gegenüber Zugkräften an dem Befestigungsabschnitt des Klobens gehalten werden, wobei der Eingriff der beiden dritten Befestigungsstifte in die Ringnut eine drehbare Lagerung des weiteren Kettenanschlussteils bei zuverlässiger Fixierung entlang der Schlossachse ermöglichen kann.

Bei einigen Ausführungsformen kann jeder der mehreren Codeeinstellringe an einem Innenumfang einen sich in Umfangsrichtung erstreckenden Blockiersteg aufweisen, der von einer Freigabeausnehmung unterbrochen ist, wobei der Klobendorn entlang der Schlossachse eine der Anzahl an Codeeinstellringen entsprechende Anzahl von Verriegelungserhebungen aufweisen kann, wobei die Freigabeausnehmungen der Codeeinstellringe lediglich dann bezüglich der Verriegelungserhebungen des Klobendorns ausgerichtet sein können und der Kloben somit für ein Lösen von dem Schlosskörper freigegeben sein kann, wenn an den Codeeinstellringen ein Schließgeheimnis eingestellt ist. Ist das Schließgeheimnis hingegen nicht eingestellt, kann der Kloben an dem Schlosskörper verriegelt und gegen ein Lösen von dem Schlosskörper gesichert sein.

Die Verriegelungserhebungen können insbesondere entlang der Schlossachse und in Flucht zueinander an dem Klobendorn angeordnet sein, wobei zumindest einer der Blockierstege der Codeeinstellringe in Flucht zu einer jeweiligen zugeordneten Verriegelungserhebung angeordnet sein kann, wenn der Klobendorn in den Schlosskörper eingeführt und an den Codeeinstellringen das Schließgeheimnis nicht eingestellt ist. Eine Bewegung des Klobendorns entlang der Schlossachse aus dem Schlosskörper hinaus kann entsprechend durch den Blockiersteg oder die Blockierstege, die in Flucht zu den zugeordneten Verriegelungserhebungen ausgerichtet sind, blockiert werden. Durch Einstellen des Schließgeheimnisses an den Codeeinstellringen können die Freigabeausnehmungen der Codeeinstellringe hingegen in Flucht zueinander angeordnet werden, so dass der Kloben für ein Lösen von dem Schlosskörper freigegen und die Verriegelungserhebungen des Klobendorns durch die Freigabeausnehmungen der Codeeinstellringe geführt werden können. Beispielsweise können die Verriegelungserhebungen des Klobendorns, wie bereits erläutert, durch eine sich entlang der Schlossachse erstreckende Öffnung eines Lagerfortsatzes des ersten Verschlussteils radial nach außen ragen, welcher einen Kanal zum Einführen des Klobendorns in den Schlosskörper bilden kann, um ein Verriegeln des Klobens durch ein Zusammenwirken der Verriegelungserhebungen mit den Blockierstegen zu ermöglichen.

Es kann bei einigen Ausführungsformen vorgesehen sein, dass jeder der mehreren Codeeinstellringe mehrteilig ausgebildet ist und einen äußeren Kennzeichnungsring und einen inneren Zuhaltungsring aufweist, die in einem Betriebszustand des Kombinationsschließmechanismus drehfest miteinander verbunden sind, wobei die Winkelstellung der Kennzeichnungsringe relativ zu den Zuhaltungsringen in einem Schließgeheimnisänderungszustand des Kombinationsschließmechanismus wahlweise verstellbar sein kann, um das Schließgeheimnis zu ändern.

Beispielsweise können die jeweiligen Zuhaltungsringe und Kennzeichnungsringe in dem Betriebszustand des Kombinationsschließmechanismus in formschlüssigem Eingriff miteinander stehen, so dass eine Drehung der Kennzeichnungsringe auf die Zuhaltungsringe übertragen werden kann. Dazu können beispielsweise an den Zuhaltungsringen außenseitige Kopplungserhebungen ausgebildet sein, die in jeweilige an einem Innenumfang der Kennzeichnungsringe ausgebildete Kopplungsvertiefungen eingreifen. Die Zuhaltungsringe können dabei insbesondere an Innenumfängen die bereits erwähnten Blockierstege mit jeweiligen Freigabeausnehmungen aufweisen, durch welche der in den Schlosskörper eingeführte Klobendorn bei nicht eingestelltem Schließgeheimnis in dem Schlosskörper verriegelbar und gegen ein Entnehmen aus dem Schlosskörper sicherbar sein kann.

Um das Schließgeheimnis wahlweise ändern zu können, kann es beispielsweise vorgesehen sein, dass die Zuhaltungsringe in dem Schließgeheimnisänderungszustand des Kombinationsschließmechanismus axial gegenüber den Kennzeichnungsringen versetzt angeordnet sind, um den formschlüssigen Eingriff aufzuheben und eine Drehung der Kennzeichnungsringe relativ zu dem jeweiligen zugeordneten Zuhaltungsring ermöglichen zu können. Dazu kann es beispielsweise vorgesehen sein, dass die Zuhaltungsringe bei entnommenem Kloben durch eine an dem zweiten Ende des Schlosskörpers ausgeübte Druckkraft entgegen der Kraft einer Feder verschiebbar sind, um den Eingriff zwischen den Kennzeichnungsringen und den Zuhaltungsringen aufzuheben. Dazu kann ein Nutzer beispielsweise direkt eine in Richtung des ersten Endes gerichtete Kraft auf die Zuhaltungsringe übertragen, wozu beispielsweise ein an dem zweiten Ende angeordnetes Einstellelement vorgesehen sein kann. Ein solches Einstellelement kann auch dazu ausgebildet sein, eine Drehbewegung in eine axiale Bewegung zu übersetzen, so dass ein Nutzer die Zuhaltungsringe durch Drehen des Einstellelements axial versetzen kann. Zudem kann es vorgesehen sein, dass das Einstellelement bei Erreichen des Schließgeheimnisänderungszustands einrastet, so dass der Nutzer während des Verstellens des Schließgeheimnisses die Druckkraft nicht aufrechterhalten muss und die Codeeinstellringe beidhändig bedienen kann.

Um das Schließgeheimnis zu verändern, können die Kennzeichnungsringe in dem Schließgeheimnisänderungszustand verdreht werden, während die Zuhaltungsringe in ihrer Position mit zueinander ausgerichteten Freigabeausnehmungen verbleiben. Bei einem Aufheben der Druckkraft, beispielsweise durch Lösen eines Einstellelements aus einer Rastsperre, können die Zuhaltungsringe automatisch durch die Feder zurück und in Eingriff zu den Kennzeichnungsringen gebracht werden. Dabei sind die Freigabeausnehmungen der Blockierstege nach wie vor zueinander ausgerichtet, so dass die nun eingestellte Kombination an den Codeeinstellringen bzw. den Kennzeichnungsringen das neue Schließgeheimnis angibt, bei welchem ein Einführen bzw. Entnehmen des Klobendorns in bzw. aus dem Schlosskörper möglich ist.

Alternativ zu einer an dem zweiten Ende des Schlosskörpers ausgeübten Drucckraft kann es grundsätzlich auch vorgesehen sein, die Zuhaltungsringe durch eine an dem zweiten Ende ausgeübte Zugkraft entgegen einer Federkraft axial gegenüber den Kennzeichnungsringen zu versetzen. Gleichermaßen ist es bei einigen Ausführungsformen möglich, den Kombinationsschließmechanismus durch eine an dem ersten Ende des Schlosskörpers aufgebrachte Druck- oder Zugkraft in den Schließgeheimnisänderungszustand zu überführen.

Die Erfindung wird im Folgenden rein beispielhaft anhand eines Ausführungsbeispiels unter Bezugnahme auf die Zeichnungen erläutert.

Es zeigen:
- Fig. 1: eine perspektivische Ansicht eines Kettenschlosses mit einem Kombinationsschließmechanismus,
- Fig. 2: eine perspektivische Ansicht des Kettenschlosses bei entnommener Hülle,
- Fig. 3: eine perspektivische Ansicht des Kettenschlosses bei entnommener Hülle und von einem Schlosskörper des Kettenschlosses gelöstem Kloben,
- Fig. 4A und 4B: eine jeweilige perspektivische Explosionsdarstellung des Kettenschlosses bei entnommener Hülle zur Veranschaulichung der Komponenten des Kettenschlosses,
- Fig. 5A und 5B: eine jeweilige perspektivische Ansicht einer Gehäusehülse des Schlosskörpers mit einem daran fixierten ersten Verschlussteil mit einem Kettenanschlussteil sowie einem an der Gehäusehülse fixierten zweiten Verschlussteil,
- Fig. 6A bis 6C: eine perspektivische Ansicht des Klobens sowie eine perspektivische Ansicht und eine Frontansicht eines Codeeinstellrings mit einem Kennzeichnungsring und einem Zuhaltungsring zum Verriegeln des in den Schlosskörper eingeführten Klobens, und
- Fig. 7A und 7B: eine perspektivische Ansicht von an dem ersten Verschlussteil gelagerten Codeeinstellringen sowie eine perspektivische Ansicht der Codeeinstellringe bei teilweise entnommenen Kennzeichnungsringen zum Veranschaulichen einer Möglichkeit zum Verstellen eines Schließgeheimnisses.

Fig. 1 zeigt ein Kettenschloss 11, welches sich entlang einer Schlossachse S erstreckt und einen Schlosskörper 13 sowie einen Kloben 21 aufweist, der in den Schlosskörper 13 eingeführt und mittels eines Kombinationsschließmechanismus 19 an dem Schlosskörper 13 wahlweise verriegelbar ist. Dazu weist der Kombinationsschließmechanismus 19 mehrere um eine Drehachse D drehbare Codeeinstellringe 27 auf, welche durch ein Zugriffsfenster 31 für ein händisches Verdrehen zugänglich sind. Mittels der Codeeinstellringe 27 ist dabei eine durch das Zugriffsfenster 31 überprüfbare Kombination aus vier Zahlen einstellbar, wobei der Kloben 21 lediglich dann von dem Schlosskörper 13 lösbar ist, wenn die Kombination einem Schließgeheimnis entspricht, während der Kloben 21 an dem Schlosskörper 13 verriegelt ist, wenn das Schließgeheimnis nicht eingestellt ist.

An einem ersten Ende 33 des Schlosskörpers 13 ist ein um die Drehachse D drehbar gelagertes Kettenanschlussteil 25 befestigt. Der Kloben 21 weist ein weiteres Kettenanschlussteil 55 auf, welches an einem Befestigungsabschnitt 57 des Klobens 55 ebenfalls um die Drehachse D drehbar gelagert ist (vgl. Fig. 2 und 3). Die Kettenanschlussteile 25 und 55 sind dazu vorgesehen, über eine nicht gezeigte Kette, beispielsweise eine Gliederkette oder eine seilartige Kette, miteinander verbunden zu werden, so dass das Kettenanschlussteil 25 des Schlosskörpers 13 über die Kette dauerhaft mit dem Kloben 21 verbunden ist. Dies ermöglicht es, durch Einführen des Klobens 21 in den Schlosskörper 13 eine Schlaufe aus dem Kettenschloss 11 zu formen, um durch eine solche Schlaufe beispielsweise ein Zweirad mit einem ortsfesten Gegenstand zu verbinden und das Zweirad bei verriegeltem Kloben 21 gegen eine unbefugte Entnahme zu sichern. Das Kettenanschlussteil 25 und der Kloben 21 sind dabei im verriegelten Zustand des Klobens 21 koaxial zueinander ausgerichtet (vgl. Fig. 1 und 2).

Fig. 3 zeigt den von dem Schlosskörper 13 gelösten Kloben 21. Der Kloben 21 weist einen sich entlang der Schlossachse S erstreckenden Klobendorn 23 auf, welcher in den Schlosskörper 13 einführbar und dort verriegelbar ist. Dazu weist der Klobendorn 23 mehrere Verriegelungserhebungen 71auf, welche dazu ausgebildet sind, mit den Codeeinstellringen 27 zusammenzuwirken, um den Kloben 21 bei in den Schlosskörper 13 eingeführtem Klobendorn 23 verriegeln zu können.

Wie Fig. 1 ferner zeigt, weist das Schloss 11 ein erstes Hüllenteil 79, welches den Schlosskörper 13 umgibt, sowie ein zweites Hüllenteil 81 auf, welches den Kloben 21 umgibt und gemeinsam mit diesem von dem Schlosskörper 13 gelöst werden kann (vgl. Fig. 3). Während die Hüllenteile 79 und 81 insbesondere als Dekorhülle und einer komfortablen Handhabung des Kettenschlosses 11 dienen können, weist der Schlosskörper 13 eine von dem ersten Hüllenteil 79 umgebene Gehäusehülse 29 auf, innerhalb welcher der Kombinationsschließmechanismus 19 und insbesondere die Codeeinstellringe 27 aufgenommen sind, um den Kombinationsschließmechanismus 19 vor externen Einflüssen und insbesondere gegenüber Aufbruchsversuchen zu schützen (vgl. Fig. 2 bis 5B). Die Gehäusehülse 29 kann dabei aus einem stabilen Material und beispielsweise aus Stahl gefertigt sein, um einen zuverlässigen Schutz des Kombinationsschließmechanismus 19 gegenüber Krafteinwirkungen und insbesondere eine hohe Belastbarkeit des Kettenschlosses 11 gegenüber Zugbelastungen, die während eines Aufbruchsversuchs über die Kettenanschlussteile 25 und 55 aufgebracht werden, erreichen zu können.

Wie beispielsweise die Explosionsdarstellungen der Fig. 4A und 4B zeigen, ist die Gehäusehülse 29 hohlzylinderförmig ausgebildet und weist an den Mantelflächen lediglich das Zugriffsfenster 31 sowie mehrere Befestigungsöffnungen 87 zum Fixieren eines ersten Verschlussteils 15 sowie eines zweiten Verschlussteils 17 auf, wie nachstehend noch näher erläutert wird. Die Gehäusehülse 29 kann aufgrund dieser einfachen Ausbildung problemlos, schnell und kostengünstig aus stabilen Materialien, beispielsweise aus Stahl, gefertigt werden, um die erforderliche Belastbarkeit des Kettenschlosses 11 erreichen zu können.

Das erste Verschlussteil 15 sowie das zweite Verschlussteil 17 sind in die Gehäusehülse 29 einsetzbar, um den Schlosskörper 13 an dem ersten Ende 33 bzw. dem zweiten Ende 41 in axialer Richtung zu verschließen und den Schließmechanismus 19 in der Gehäusehülse 29 zu fixieren. Das erste Verschlussteil 15 bildet dabei einen Grundkörper 45 des Schlosskörpers 13 und weist einen sich entlang der Schlossachse S erstreckenden Lagerfortsatz 47 auf, an welchem die Codeeinstellringe 27 des Verriegelungsmechanismus 19 im montierten Zustand des Kettenschlosses 11 gelagert sind (vgl. auch Fig. 7A). Dies kann es ermöglichen, die Codeeinstellringe 27 während einer Montage des Kettenschlosses 11 zunächst an dem Lagerfortsatz 47 des ersten Verschlussteils 15 anzuordnen und daraufhin gemeinsam mit dem ersten Verschlussteil 15 axial bezüglich der Schlossachse S durch die Öffnung an dem ersten Ende 33 des Schlosskörpers 13 in die Gehäusehülse 29 einzuschieben. Der verhältnismäßig klein- und vielteilige Kombinationsschließmechanismus 19 kann somit außerhalb der Gehäusehülse 29 montiert werden, so dass dieser Teil der Montage ohne jegliche Platzbeschränkung erfolgen und der gesamte Kombinationsschließmechanismus 19 in einem Schritt in die Gehäusehülse 29 eingesetzt werden kann.

Zusätzlich zu dem Lagern der Codeeinstellringe 27 dient der Lagerfortsatz 47 auch dazu, einen Kanal 51 zu bilden, in welchen der Klobendorn 23 zum Verriegeln in den Schlosskörper 13 einführbar ist. Der Lagerfortsatz 47 erstreckt sich dabei durch die Gehäusehülse 29 hindurch in Richtung des zweiten Verschlussteils 17, welches eine Einführöffnung 49 aufweist, durch welche der Klobendorn 23 in den Schlosskörper 13 eingeführt werden kann (vgl. auch Fig. 5A). Dabei ist an dem Lagerfortsatz 47 ein sich entlang der Schlossachse S erstreckender Schlitz 53 ausgebildet, durch welche die Verriegelungserhebungen 71 des Klobendorns 23 bei in den Schlosskörper 13 eingesetztem Klobendorn 23 hindurchgreifen, um ein Verriegeln des Klobens 21 mittels der Codeeinstellringe 27 zu ermöglichen.

Um das erste Verschlussteil 15 an der Gehäusehülse 29 zu befestigen, weist der Schlosskörper 13 einen ersten Befestigungsstift 35 auf, welcher im montierten Zustand des Kettenschlosses 11 durch eine Befestigungsöffnung 87 der Gehäusehülse 29 und eine Befestigungsöffnung 87 des ersten Verschlussteils 15 hindurchgreift. Ferner umfasst der Schlosskörper 13 einen weiteren ersten Befestigungsstift 37, welcher koaxial zu dem ersten Befestigungsstift 35 ausgerichtet ist und gleichsam durch jeweilige Befestigungsöffnungen 87 der Gehäusehülse 29 und des ersten Verschlussteils 15 hindurchgreift (vgl. auch Fig. 5B).

Die beiden ersten Befestigungsstifte 35 und 37 greifen durch die Gehäusehülse 29 hindurch radial in eine an dem Kettenanschlussteil 25 ausgebildete Ringnut 39 ein, so dass das Kettenanschlussteil 25 an dem ersten Verschlussteil 15 drehbar gelagert ist (vgl. auch Fig. 5B). Die ersten Befestigungsstifte 35 und 37 dienen somit zum einen zum axialen Fixieren des ersten Verschlussteils 35 an bzw. in der Gehäusehülse 29 und zum anderen dazu, das Kettenanschlussteil 25 drehbar an dem ersten Verschlussteil 15 zu lagern. Durch diese drehbare Lagerung des Kettenanschlussteils 25 kann das Kettenanschlussteil 25 um die Drehachse D der Codeeinstellringe 27 relativ zu dem ersten Verschlussteil 15 sowie der Gehäusehülse 29 verdreht werden. Entsprechend kann beispielsweise das Zugriffsfenster 31 stets relativ zu der an dem Kettenanschlussteil 25 befestigten Kette gedreht werden, um eine Kombination mittels der Codeeinstellringe 27 einzustellen oder eine eingestellte Kombination überprüfen zu können.

Während das erste Verschlussteil 15 als Grundkörper 45 des Schlosskörpers 13 eine verhältnismäßig komplexe Form aufweist, ist das zweite Verschlussteil 17 ringförmig mit der Einführöffnung 49 zum Einführen des Klobens 21 bzw. des Klobendorns 23 in den Schlosskörper 13 ausgebildet und weist somit eine äußerst einfache geometrische Form auf. Das zweite Verschlussteil 17 ist im montierten Zustand des Kettenschlosses 11 an dem zweiten Ende 41 des Schlosskörpers 13 innerhalb der Gehäusehülse 29 angeordnet und bildet gewissermaßen einen Deckel der Gehäusehülse 29, an welchem sich die auf dem Lagerfortsatz 47 aufgereihten Codeeinstellringe 27 abstützen. Um das zweite Verschlussteil 17 an der Gehäusehülse 29 zu fixieren, ist ein zweiter Befestigungsstift 43 vorgesehen, welcher radial durch Befestigungsöffnungen 87 der Gehäusehülse 29 und des zweiten Verschlussteils 17 hindurchgreift (vgl. auch Fig. 5B).

Indem das Kettenanschlussteil 25 über die beiden ersten Befestigungsstifte 35 und 37 mit der Gehäusehülse 29 verbunden ist, kann eine über das Kettenanschlussteil aufgebrachte Zugkraft an dem ersten Verschlussteil 15 vorbei über die Befestigungsstifte 35 und 37 direkt auf die Gehäusehülse 29 geleitet werden. Ein Kraftfluss von dem schlosskörperseitigen Kettenanschlussteil 25 führt dabei über die beiden ersten Befestigungsstifte 35 und 37, die Gehäusehülse 29 und den zweiten Befestigungsstift 43 zu dem zweiten Verschlussteil 17, welches die Codeeinstellringe 27 abstützt, an welchen der Klobendorn 23 bei einem Entfalten einer Zugkraft und nicht eingestelltem Schließgeheimnis angreift. Durch dieses Leiten des Kraftflusses an dem ersten Verschlussteil 15 vorbei kann dieses grundsätzlich weniger belastbar gegenüber Zugkräften ausgebildet sein, wobei die erforderliche Zugstabilität des Kettenschlosses 11 bzw. des Schlosskörpers 13 durch eine stabile Ausbildung der Gehäusehülse 29 und des zweiten Verschlussteils 17 sowie der Befestigungsstifte 35, 37 und 43 gewährleistet werden kann.

Dies ermöglicht es insbesondere, das verhältnismäßig komplexe, einen Grundkörper 45 bildende erste Verschlussteil 15 aus Zinkdruckguss zu fertigen, während die hohlzylindrische Gehäusehülse 29 und das ringförmige zweite Verschlussteil 17 aufgrund dieser einfachen geometrischen Formen problemlos aus für eine ausreichende Zugstabilität erforderlichen stabilen Materialien, beispielsweise aus Stahl, gefertigt werden können. Sämtliche Teile des Schlosskörpers 13 und insbesondere auch das komplexe erste Verschlussteil 15 können somit äußerst schnell hergestellt werden, so dass die Herstellung des Kettenschlosses 11 insgesamt vereinfacht und beschleunigt und dadurch kostengünstig erfolgen kann, ohne dass dies mit einer Einbuße an Stabilität einhergeht. Zudem ermöglicht die Fertigung des ersten Verschlussteils 15 aus Zinkdruckguss eine unkomplizierte und präzise Reproduzierbarkeit der Form des Verschlussteils 15 für eine große Stückzahl von Kettenschlössern 11.

Um die Flexibilität der Nutzung des Kettenschlosses 11 weiter zu verbessern, ist auch das weitere Kettenanschlussteil 55, über welches der Kloben 21 mittels einer nicht gezeigten Kette mit dem Kettenanschlussteil 25 des Schlosskörpers 13 verbindbar ist, an dem Kloben 21 und damit relativ zu dem Schlosskörper 13 bzw. der Gehäusehülse 29 um die Drehachse D drehbar gelagert. Dazu weist der Kloben 21 einen Befestigungsabschnitt 57 mit zwei Befestigungsöffnungen 87 auf, durch welche zwei dritte Befestigungsstifte 59 und 61 hindurch radial in eine Ringnut 63 des Kettenanschlussteils 55 eingreifen, um das Kettenanschlussteil 55 drehbar an dem Befestigungsabschnitt 57 zu lagern. Der Schlosskörper 13 sowie der daran befestigte Kloben 21 können somit gegenüber beiden Kettenanschlussteilen 25 und 55 verdreht werden, so dass das Zugriffsfenster 31 stets in eine zum Bedienen der Codeeinstellringe 27 gewünschte Orientierung gedreht werden kann.

Die Fig. 6A bis 6C veranschaulichen insbesondere das Zusammenwirken der Codeeinstellringe 27 mit dem Klobendorn 23, um den Kloben 21 wahlweise an dem Schlosskörper 13 verriegeln zu können. Wie die Fig. 6B und 6C zeigen, sind die Codeeinstellringe 27 mehrteilig ausgebildet und weisen einen jeweiligen äußeren Kennzeichnungsring 73 sowie einen inneren Zuhaltungsring 75 auf, welcher in einem Betriebszustand des Kombinationsschließmechanismus 19 drehfest mit dem Kennzeichnungsring 73 verbunden ist. Dazu sind an jeweiligen Außenumfängen der Zuhaltungsringe 75 mehrere Kopplungserhebungen 89 ausgebildet, welche in an Innenumfängen der Kennzeichnungsringe 73 ausgebildete Kopplungsvertiefungen 91 eingreifen, so dass die Zuhaltungsringe 75 bei einem händischen Verdrehen der Kennzeichnungsringe 73 mitgenommen werden.

An einem Innenumfang 65 weisen die Zuhaltungsringe 75 jeweilige Blockierstege 67 auf, welche von einer jeweiligen Freigabeausnehmung 69 unterbrochen sind. Dabei können die Freigabeausnehmungen 69 der Zuhaltungsringe 75 durch Einstellen des Schließgeheimnisses an den Codeeinstellringen 27 in Flucht zueinander ausgerichtet werden, um die Verriegelungserhebungen 71 des in den Schlosskörper 13 bzw. den Kanal 51 eingeführten Klobendorns 23 während eines Entnehmens des Klobendorns 23 aus dem Schlosskörper 13 passieren zu lassen (vgl. auch Fig. 3 und 6A). Ist hingegen das Schließgeheimnis an den Codeeinstellringen 27 nicht eingestellt, so ist zumindest einer der Blockierstege 67 der Zuhaltungsringe 75 in Flucht zu der zugeordneten Verriegelungserhebung 71 des Klobendorns 23 angeordnet. Ein Herausziehen des Klobendorns 23 aus dem Schlosskörper 13 ist daher bei nicht eingestelltem Schließgeheimnis durch das Zusammenwirken der jeweiligen Verriegelungserhebung 71 mit dem zugeordneten Blockiersteg 67 verhindert, so dass der Kloben 21 an dem Schlosskörper 13 verriegelt ist.

Wie Fig. 7A zeigt, sind zwischen zwei aufeinanderfolgend an dem Lagerfortsatz 47 des ersten Verschlussteils 15 gelagerten Codeeinstellringen 27 Trennscheiben 85 angeordnet, welche durch jeweilige an dem ersten Verschlussteil 15 ausgebildete Blockiererhebungen 95 drehfest an dem Lagerfortsatz 47 gehalten sind. Diese Trennscheiben 85 dienen insbesondere dazu, ein etwa reibungsbedingtes Mitdrehen benachbarter Codeeinstellringe 27 beim Verdrehen der Codeeinstellringe 27 zu verhindern. Zudem ermöglichen es die Trennscheiben 85, das Schließgeheimnis wahlweise zu verändern.

Wie Fig. 7B zeigt, sind die Zuhaltungsringe 75 in Richtung des ersten Endes 33 des Schlosskörpers 13 an dem ersten Verschlussteil 15 über eine Feder 77 abgestützt. Um das Schließgeheimnis ändern zu können, weist der Kombinationsschließmechanismus 19 ein bei entnommenem Kloben 21 zugängliches Einstellelement 83 auf, durch welches eine Druckkraft auf die Trennscheiben 85 und über die Trennscheiben 85 auf die Zuhaltungsringe 75 gebracht werden kann. Dazu kann das Einstellelement 83 dazu ausgebildet sein, eine Drehung in eine axiale Bewegung zu übersetzen, so dass ein Nutzer durch Drehen des Einstellelements eine axiale Kraft auf die Zuhaltungsringe 75 übertragen kann.

Durch Entfalten einer solchen Druckkraft können die Zuhaltungsringe 75 entgegen der Kraft der Feder 77 axial relativ zu den Kennzeichnungsringen 73 bewegt werden, so dass die Kopplungserhebungen 89 außer Eingriff zu den Kopplungsvertiefungen 91 gebracht werden können und die drehfeste Kopplung zwischen den Kennzeichnungsringen 73 und den Zuhaltungsringen 75 aufgehoben werden kann. In diesem Schließgeheimnisänderungszustand des Kombinationsschließmechanismus 19 können die Kennzeichnungsringe 73 relativ zu den Zustellringen 75 verdreht werden, um ein neues Schließgeheimnis einzustellen, wobei die Zuhaltungsringe 75 bei einem Aufheben der über das Einstellelement 83 ausgeübten Druckkraft aufgrund der Kraft der Feder 77 automatisch wieder in Eingriff und drehfeste Kopplung mit den Kennzeichnungsringen 73 geraten. Dabei sind die Freigabeausnehmungen 69 nach wie vor in Flucht zueinander angeordnet, so dass die nun an den Codeeinstellringen 27 eingestellte Zahlenkombination das neue Schließgeheimnis darstellt.

Um während eines Einstellens des neuen Schließgeheimnisses ein ungewolltes Mitdrehen der Zuhaltungsringe 75 zuverlässig zu verhindern, weisen die Zuhaltungsringe 75 neben den Freigabeausnehmungen 69 ferner eine jeweilige Blockierausnehmung 93 auf, welche nach dem axialen Verschieben der Zuhaltungsringe 75 in Eingriff zu den an dem Lagerfortsatz 47 des ersten Verschlusselements 15 ausgebildete Blockiererhebungen 95 geraten. Im Betriebszustand des Kombinationsschließmechanismus 19 sind die Blockierstege 69 hingegen in jeweiligen Zwischenräumen zwischen zwei Befestigungserhebungen 95 angeordnet, um ein Verdrehen der Zuhaltungsringe 75 relativ zu dem Lagerfortsatz 47 zu ermöglichen.

Das Kettenschloss 11 ermöglicht somit eine einfache Herstellung und Montage, indem insbesondere das komplexe, einen Grundkörper 45 bildende erste Verschlussteil 15 beispielsweise aus Zinkdruckguss gefertigt werden kann, da die erforderliche Zugstabilität durch das Leiten von Zugkräften über die beiden ersten Befestigungsstifte 35 und 37 auf die Gehäusehülse 29 und den zweiten Befestigungsstift 43 auf das zweite Verschlussteil 17 gewährleistet werden kann. Durch die einfache Form der Gehäusehülse 29 als ein Hohlzylinder mit lediglich wenigen Öffnungen, den Befestigungsöffnungen 87 sowie dem Zugriffsfenster 31, und die einfache Form des zweiten Verschlussteils 17 als ein ringförmiger Deckel der Gehäusehülse 29 mit der Einführöffnung 49 können diese Teile problemlos aus stabilen Materialien, beispielsweise aus Stahl, gefertigt werden. Dadurch kann das Kettenschloss 11 insgesamt einfach und kostengünstig gefertigt werden, ohne dass diese vereinfachte Herstellung mit einer Einbuße an Stabilität oder Sicherheit einhergeht.

### Bezugszeichenliste

- 11: Kettenschloss
- 13: Schlosskörper
- 15: erstes Verschlussteil
- 17: zweites Verschlussteil
- 19: Kombinationsschließmechanismus
- 21: Kloben
- 23: Klobendorn
- 25: Kettenanschlussteil
- 27: Codeeinstellring
- 29: Gehäusehülse
- 31: Zugriffsfenster
- 33: erstes Ende des Schlosskörpers
- 35: erster Befestigungsstift
- 37: weiterer erster Befestigungsstift
- 39: Ringnut des Kettenanschlussteils
- 41: zweites Ende des Schlosskörpers
- 43: zweiter Befestigungsstift
- 45: Grundkörper
- 47: Lagerfortsatz
- 49: Einführöffnung
- 51: Kanal
- 53: Schlitz
- 55: weiteres Kettenanschlussteil
- 57: Befestigungsabschnitt
- 59: dritter Befestigungsstift
- 61: weiterer dritter Befestigungsstift
- 63: Ringnut des weiteren Kettenanschlussteils
- 65: Innenumfang
- 67: Blockiersteg
- 69: Freigabeausnehmung
- 71: Verriegelungserhebung
- 73: Kennzeichnungsring
- 75: Zuhaltungsring
- 77: Feder
- 79: erstes Hüllenteil
- 81: zweites Hüllenteil
- 83: Einstellelement
- 85: Trennscheibe
- 87: Befestigungsöffnung
- 89: Kopplungserhebung
- 91: Kopplungsvertiefung
- 93: Blockiervertiefung
- 95: Blockiererhebung
- D: Drehachse
- S: Schlossachse

## Patentansprüche

1. Kettenschloss (11) mit einem Schlosskörper (13), der ein erstes Verschlussteil (15), ein zweites Verschlussteil (17) und einen entlang einer Schlossachse (S) ausgerichteten Kombinationsschließmechanismus (19) aufweist, und mit einem Kloben (21), welcher einen in den Schlosskörper (13) einführbaren Klobendorn (23) aufweist und mittels des Kombinationsschließmechanismus (19) wahlweise an dem Schlosskörper (13) verriegelbar ist,
wobei der Schlosskörper (13) ein Kettenanschlussteil (25) aufweist, welches mit dem Kloben (21) über eine Kette dauerhaft verbunden ist, wobei das Kettenanschlussteil (25) und der Kloben (21) im verriegelten Zustand des Klobens (21) koaxial zueinander ausgerichtet sind,
wobei der Kombinationsschließmechanismus (19) mehrere drehbare Codeeinstellringe (27) umfasst, die zwischen dem ersten Verschlussteil (15) und dem zweiten Verschlussteil (17) des Schlosskörpers (13) angeordnet sind, wobei der Schlosskörper (13) eine Gehäusehülse (29) umfasst, die ein Zugriffsfenster (31) aufweist, über welches die Codeeinstellringe (27) für ein händisches Verdrehen zugänglich sind,
wobei der Schlosskörper (13) an einem dem Kettenanschlussteil (25) zugeordneten ersten Ende (33) wenigstens einen ersten Befestigungsstift (35) aufweist, der durch die Gehäusehülse (29) hindurch in eine Ringnut (39) des Kettenanschlussteils (25) eingreift, so dass das Kettenanschlussteil (25) an der Gehäusehülse (29) drehbar gelagert ist,
wobei der Schlosskörper (13) an einem dem Kloben (21) zugeordneten zweiten Ende (41) wenigstens einen zweiten Befestigungsstift (43) aufweist, der durch die Gehäusehülse (29) hindurch in das zweite Verschlussteil (17) des Schlosskörpers (13) eingreift und das zweite Verschlussteil (17) an der Gehäusehülse (29) fixiert.

2. Kettenschloss (11) nach Anspruch 1,
wobei die Gehäusehülse (29) aus Stahl gefertigt ist und/oder hohlzylindrisch ist.

3. Kettenschloss (11) nach Anspruch 1 oder 2,
wobei das erste Verschlussteil (15) des Schlosskörpers (13) aus Zinkdruckguss gefertigt ist.

4. Kettenschloss (11) nach einem der vorhergehenden Ansprüche,
wobei das erste Verschlussteil (15) des Schlosskörpers (13) einen Grundkörper (45) bildet, der einen entlang der Schlossachse (S) ausgerichteten Lagerfortsatz (47) aufweist, an dem die Codeeinstellringe (27) drehbar gelagert sind.

5. Kettenschloss (11) nach einem der vorhergehenden Ansprüche,
wobei der wenigstens eine erste Befestigungsstift (35) durch die Gehäusehülse (29) und durch das erste Verschlussteil (15) des Schlosskörpers (13) hindurch in die Ringnut (39) des Kettenanschlussteils (25) eingreift.

6. Kettenschloss (11) nach einem der vorhergehenden Ansprüche,
wobei der wenigstens eine erste Befestigungsstift (35) und/oder der wenigstens eine zweite Befestigungsstift (43) radial bezüglich der Schlossachse (S) ausgerichtet sind.

7. Kettenschloss (11) nach einem der vorhergehenden Ansprüche,
wobei der Schlosskörper (13) an dem ersten Ende (33) zwei erste Befestigungsstifte (35, 37) aufweist, die in die Ringnut (39) des Kettenanschlussteils (25) eingreifen, wobei die zwei ersten Befestigungsstifte (35, 37) koaxial zueinander ausgerichtet sind.

8. Kettenschloss (11) nach einem der vorhergehenden Ansprüche,
wobei das zweite Verschlussteil (17) des Schlosskörpers (13) eine Einführöffnung (49) für den Klobendorn (23) aufweist und/oder ringförmig ausgebildet ist.

9. Kettenschloss (11) nach einem der vorhergehenden Ansprüche,
wobei das zweite Verschlussteil (17) aus Stahl gefertigt ist.

10. Kettenschloss (11) nach einem der vorhergehenden Ansprüche,
wobei der Kloben (21) ein weiteres Kettenanschlussteil (55) aufweist, das an einem Befestigungsabschnitt (57) des Klobens (21) drehbar gelagert ist.

11. Kettenschloss (11) nach Anspruch 10,
wobei der Kloben (21) wenigstens einen dritten Befestigungsstift (59) aufweist, der durch den Befestigungsabschnitt (57) hindurch in eine Ringnut (63) des weiteren Kettenanschlussteils (55) eingreift.

12. Kettenschloss (11) nach einem der vorhergehenden Ansprüche,
wobei jeder der mehreren Codeeinstellringe (27) an einem Innenumfang (65) einen sich in Umfangsrichtung erstreckenden Blockiersteg (67) aufweist, der von einer Freigabeausnehmung (69) unterbrochen ist, wobei der Klobendorn (23) entlang der Schlossachse (S) eine der Anzahl an Codeeinstellringen (27) entsprechende Anzahl von Verriegelungserhebungen (71) aufweist, wobei die Freigabeausnehmungen (69) der Codeeinstellringe (27) lediglich dann bezüglich der Verriegelungserhebungen (71) des Klobendorns (23) ausgerichtet sind und der Kloben (21) somit für ein Lösen von dem Schlosskörper (13) freigegeben ist, wenn an den Codeeinstellringen (27) ein Schließgeheimnis eingestellt ist.

13. Kettenschloss (11) nach Anspruch 12,
wobei jeder der mehreren Codeeinstellringe (27) mehrteilig ausgebildet ist und einen äußeren Kennzeichnungsring (73) und einen inneren Zuhaltungsring (75) aufweist, die in einem Betriebszustand des Kombinationsschließmechanismus (19) drehfest miteinander verbunden sind, wobei in einem Schließgeheimnisänderungszustand des Kombinationsschließmechanismus (19) die Winkelstellung der Kennzeichnungsringe (73) relativ zu den Zuhaltungsringen (75) wahlweise verstellbar ist, um das Schließgeheimnis zu ändern.

## Claims

1. A chain lock (11) comprising a lock body (13), which has a first closure part (15), a second closure part (17) and a combination locking mechanism (19) that is aligned along a lock axis (S), and comprising a bolt (21) that has a bolt mandrel (23), which can be introduced into the lock body (13), and that can be selectively locked to the lock body (13) by means of the combination locking mechanism (19),
wherein the lock body (13) has a chain connection part (25) which is permanently connected to the bolt (21) via a chain, wherein the chain connection part (25) and the bolt (21) are aligned coaxially to one another in a locked state of the bolt (21),
wherein the combination locking mechanism (19) comprises a plurality of rotatable code setting rings (27) which are arranged between the first closure part (15) and the second closure part (17) of the lock body (13), wherein the lock body (13) comprises a housing sleeve (29) that has an access window (31) via which the code setting rings (27) are accessible for a manual rotation,
wherein the lock body (13) has, at a first end (33) associated with the chain connection part (25), at least one first fastening pin (35) which engages through the housing sleeve (29) into an annular groove (39) of the chain connection part (25) such that the chain connection part (25) is rotatably supported at the housing sleeve (29),
wherein the lock body (13) has, at a second end (41) associated with the bolt (21), at least one second fastening pin (43) which engages through the housing sleeve (29) into the second closure part (17) of the lock body (13) and which fixes the second closure part (17) to the housing sleeve (29).

2. A chain lock (11) in accordance with claim 1,
wherein the housing sleeve (29) is made from steel and/or is hollow cylindrical.

3. A chain lock (11) in accordance with claim 1 or claim 2,
wherein the first closure part (15) of the lock body (13) is made from a zinc die casting.

4. A chain lock (11) in accordance with any one of the preceding claims, wherein the first closure part (15) of the lock body (13) forms a base body (45) that has a bearing prolongation (47) which is aligned along the lock axis (S) and at which the code setting rings (27) are rotatably supported.

5. A chain lock (11) in accordance with any one of the preceding claims, wherein the at least one first fastening pin (35) engages through the housing sleeve (29) and through the first closure part (15) of the lock body (13) into the annular groove (39) of the chain connection part (25).

6. A chain lock (11) in accordance with any one of the preceding claims, wherein the at least one first fastening pin (35) and/or the at least one second fastening pin (43) is/are radially aligned with respect to the lock axis (S).

7. A chain lock (11) in accordance with any one of the preceding claims, wherein the lock body (13) has, at the first end (33), two first fastening pins (35, 37) which engage into the annular groove (39) of the chain connection part (25), wherein the two first fastening pins (35, 37) are aligned coaxially to one another.

8. A chain lock (11) in accordance with any one of the preceding claims, wherein the second closure part (17) of the lock body (13) has an introduction opening (49) for the bolt mandrel (23) and/or is annular.

9. A chain lock (11) in accordance with any one of the preceding claims, wherein the second closure part (17) is made from steel.

10. A chain lock (11) in accordance with any one of the preceding claims, wherein the bolt (21) has a further chain connection part (55) which is rotatably supported at a fastening section (57) of the bolt (21).

11. A chain lock (11) in accordance with claim 10,
wherein the bolt (21) has at least one third fastening pin (59) which engages through the fastening section (57) into an annular groove (63) of the further chain connection part (55).

12. A chain lock (11) in accordance with any one of the preceding claims, wherein each of the plurality of code setting rings (27) has, at an inner periphery (65), a blocking web (67) which extends in a peripheral direction and which is interrupted by a release recess (69), wherein the bolt mandrel (23) has a number of elevated locking portions (71) along the lock axis (S) corresponding to the number of code setting rings (27), wherein the release recesses (69) of the code setting rings (27) are only aligned with respect to the elevated locking portions (71) of the bolt mandrel (23), and the bolt (21) is thus released for being detached from the lock body (13), when a secret code is set at the code setting rings (27).

13. A chain lock (11) in accordance with claim 12,
wherein each of the plurality of code setting rings (27) is formed in multiple parts and has an outer marking ring (73) and an inner tumbler ring (75) which are rotationally fixedly connected to one another in an operating state of the combination lock mechanism (19), wherein, in a secret code changing state of the combination lock mechanism (19), the angular position of the marking rings (73) relative to the tumbler rings (75) is selectively adjustable to change the secret code.

## Revendications

1. Antivol à chaîne (11) comprenant un corps d'antivol (13) qui présente une première partie d'obturation (15), une deuxième partie d'obturation (17) et un mécanisme de fermeture à combinaison (19) orienté le long d'un axe (S) de l'antivol, et comprenant un gond (21) qui présente une broche de gond (23) pouvant être introduite dans le corps d'antivol (13) et qui peut être verrouillé au choix sur le corps d'antivol (13) au moyen du mécanisme de fermeture à combinaison (19),
dans lequel
le corps d'antivol (13) présente une pièce de raccordement de chaîne (25) qui est reliée de manière permanente au gond (21) par une chaîne, la pièce de raccordement de chaîne (25) et le gond (21) étant orientés coaxialement l'un par rapport à l'autre lorsque le gond (21) est à l'état verrouillé,
le mécanisme de fermeture à combinaison (19) comprend plusieurs bagues de réglage de code (27) rotatives qui sont disposées entre la première partie d'obturation (15) et la deuxième partie d'obturation (17) du corps d'antivol (13),
le corps d'antivol (13) comprend une douille de boîtier (29) qui présente une fenêtre d'accès (31) par laquelle les bagues de réglage de code (27) sont accessibles pour être tournées manuellement,
le corps d'antivol (13) présente, à une première extrémité (33) associée à la pièce de raccordement de chaîne (25), au moins une première tige de fixation (35) qui s'engage dans une rainure annulaire (39) de la pièce de raccordement de chaîne (25) à travers la douille de boîtier (29), de sorte que la pièce de raccordement de chaîne (25) est montée de façon mobile en rotation sur la douille de boîtier (29),
le corps d'antivol (13) présente, à une deuxième extrémité (41) associée au gond (21), au moins une deuxième tige de fixation (43) qui s'engage dans la deuxième partie d'obturation (17) du corps d'antivol (13) à travers la douille de boîtier (29) et qui fixe la deuxième partie d'obturation (17) sur la douille de boîtier (29).

2. Antivol à chaîne (11) selon la revendication 1,
dans lequel la douille de boîtier (29) est fabriquée en acier et/ou est cylindrique creuse.

3. Antivol à chaîne (11) selon la revendication 1 ou 2,
dans lequel la première partie d'obturation (15) du corps d'antivol (13) est fabriquée en zinc moulé sous pression.

4. Antivol à chaîne (11) selon l'une des revendications précédentes, dans lequel la première partie d'obturation (15) du corps d'antivol (13) constitue un corps de base (45) qui présente un prolongement de montage (47) orienté le long de l'axe (S) de l'antivol, sur lequel les bagues de réglage de code (27) sont montées de façon mobile en rotation.

5. Antivol à chaîne (11) selon l'une des revendications précédentes, dans lequel ladite au moins une première tige de fixation (35) s'engage dans la rainure annulaire (39) de la pièce de raccordement de chaîne (25) à travers la douille de boîtier (29) et à travers la première partie d'obturation (15) du corps d'antivol (13).

6. Antivol à chaîne (11) selon l'une des revendications précédentes, dans lequel ladite au moins une première tige de fixation (35) et/ou ladite au moins une deuxième tige de fixation (43) sont orientées radialement par rapport à l'axe (S) de l'antivol.

7. Antivol à chaîne (11) selon l'une des revendications précédentes, dans lequel le corps d'antivol (13) comporte, à la première extrémité (33), deux premières tiges de fixation (35, 37) qui s'engagent dans la rainure annulaire (39) de la pièce de raccordement de chaîne (25), les deux premières tiges de fixation (35, 37) étant orientées coaxialement l'une par rapport à l'autre.

8. Antivol à chaîne (11) selon l'une des revendications précédentes, dans lequel la deuxième partie d'obturation (17) du corps d'antivol (13) présente une ouverture d'introduction (49) pour la broche de gond (23) et/ou est de forme annulaire.

9. Antivol à chaîne (11) selon l'une des revendications précédentes, dans lequel la deuxième partie d'obturation (17) est fabriquée en acier.

10. Antivol à chaîne (11) selon l'une des revendications précédentes, dans lequel le gond (21) comprend une autre pièce de raccordement de chaîne (55) qui est montée de façon mobile en rotation sur une portion de fixation (57) du gond (21).

11. Antivol à chaîne (11) selon la revendication 10,
dans lequel le gond (21) présente au moins une troisième tige de fixation (59) qui s'engage dans une rainure annulaire (63) de l'autre pièce de raccordement de chaîne (55) à travers la portion de fixation (57).

12. Antivol à chaîne (11) selon l'une des revendications précédentes,
dans lequel chacune desdites plusieurs bagues de réglage de code (27) présente, sur une périphérie intérieure (65), une barrette de blocage (67) qui s'étend dans la direction périphérique et qui est interrompue par un évidement de libération (69),
la broche de gond (23) présente, le long de l'axe (S) de l'antivol, un nombre de bossages de verrouillage (71) qui correspond au nombre de bagues de réglage de code (27),
uniquement lorsqu'un secret de fermeture est réglé sur les bagues de réglage de code (27), les évidements de libération (69) des bagues de réglage de code (27) sont orientés par rapport aux bossages de verrouillage (71) de la broche de gond (23) et le gond (21) est donc libéré pour un détachement du corps d'antivol (13).

13. Antivol à chaîne (11) selon la revendication 12,
dans lequel chacune desdites plusieurs bagues de réglage de code (27) est réalisée en plusieurs parties et comprend une bague d'identification externe (73) et une bague de gâche interne (75) qui sont reliées l'une à l'autre solidairement en rotation dans un état de fonctionnement du mécanisme de fermeture à combinaison (19),
dans un état de modification du secret de fermeture du mécanisme de fermeture à combinaison (19), la position angulaire des bagues d'identification (73) par rapport aux bagues de gâche (75) peut être réglée de manière sélective pour modifier le secret de fermeture.
